# NEUE EUROPÄISCHE PATENTSCHRIFT

(11) **EP 3 883 865 B2**
(45) Veröffentlichungstag und Bekanntmachung des Hinweises auf die Entscheidung über den Einspruch: **05.11.2025**
(45) Hinweis auf die Patenterteilung: 09.11.2022
(21) Anmeldenummer: 19808792.6
(22) Anmeldetag: 22.11.2019
(51) Int. Cl.: B65D 85/804

(54) **DICHTUNG EINER PORTIONSKAPSEL**
SEAL OF A PORTION CAPSULE
JOINT D'ÉTANCHÉITÉ D'UNE CAPSULE DOSETTE

(30) Priorität: 22.11.2018 DE 102018220100; 10.01.2019 EP 19151178; 05.02.2019 EP 19155589
(43) Veröffentlichungstag der Anmeldung: 29.09.2021
(73) Patentinhaber: GCS German Capsule Solution GmbH, 51469 Bergisch Gladbach (DE)
(72) Erfinder: KRÜGER, Marc, 51467 Bergisch Gladbach (DE); EMPL, Günter, 51429 Bergisch Gladbach (DE)
(74) Vertreter: Kutzenberger Wolff & Partner
(86) Internationale Anmeldenummer: PCT/EP2019/082259
(87) Internationale Veröffentlichungsnummer: WO 2020/104667

(56) Entgegenhaltungen:
- EP-A1- 3 656 700
- WO-A1-2015/082982
- WO-A1-2015/082982
- WO-A1-2015/101394
- WO-A1-2016/186488
- WO-A2-2007/137974
- DE-A1- 102015 214 766

## Beschreibung

### Stand der Technik

Die vorliegende Erfindung geht aus von einer Portionskapsel zur Zubereitung eines Getränks in einer Getränkeherstellungsmaschine, wobei die Portionskapsel ein flüssigkeitsdichtes Basiselement mit einem Hohlraum zum Aufnehmen eines Getränkerohmaterials und einen den Hohlraum verschließenden Kapseldeckel aufweist.

Solche Portionskapseln sind aus dem Stand der Technik bekannt. Beispielsweise offenbaren die Druckschriften WO 2007 137974 A1, DE 10 2012 223 291 A1, DE 10 2013 215 274 A1, DE 10 2012 109 186 A1 und

DE 10 2012 105 282 A1 Portionskapseln für Portionskapselmaschinen aufweisend jeweils ein starres oder halbstarres Basiselement, das einen Hohlraum zur Aufnahme eines Getränkerohmaterials, wie Kaffeeröstgranulat, Instantkaffee, Schokoladenpulver, Teeverschnitt, Milchpulver oder dergleichen, umschließt, wobei der Hohlraum nach dem Befüllen der Portionskapsel mit einem Kapseldeckel verschlossen wird. Damit das Getränkerohmaterial bei der Lagerung und beim Transport der Portionskapsel sein Aroma nicht verliert, ist das Basiselement gas- und flüssigkeitsdicht ausgebildet. Zudem muss das Basiselement bei der Herstellung des Getränks vergleichsweise hohen mechanischen Kräften standhalten, da die Extraktionsflüssigkeit unter hohem Druck und mit hoher Temperatur in den Hohlraum eingeleitet wird, um unter Wechselwirkung mit dem Getränkerohmaterial das Getränk zu erzeugen.

Typischerweise werden bei den aus dem Stand der Technik bekannten Portionskapseln daher tiefgezogene bzw. thermogeformte Basiselemente aus Polyethylen (PE), Polypropylen (PP), Polyvinylchlorid (PVC) und/oder Polyethylenterephthalat (PET) und/oder Metall, insbesondere Aluminium verwendet, da solche Basiselemente kostengünstig herstellbar, mechanisch stabil, sowie gas- und flüssigkeitsdicht sind.

### Offenbarung der Erfindung

Es ist eine Aufgabe der vorliegenden Erfindung eine Portionskapsel der eingangs genannten Art zur Verfügung zu stellen, welche sich nach der Getränkeerstellung einfacher, umweltschonender und kostengünstiger Entsorgen lässt und/oder welche einfacher herzustellen ist.

Gelöst wird die Aufgabe mit einer Portionskapsel zur Zubereitung eines Getränks in einer Getränkeherstellungsmaschine, wobei die Portionskapsel ein Basiselement mit einem Flansch und mit einem Hohlraum zum Aufnehmen eines Getränkerohmaterials und einen den Hohlraum verschließenden Kapseldeckel aufweist, wobei der Kapseldeckel an dem Flansch befestigt ist und auf der dem Kapseldeckel gegenüberliegenden Fläche eine Dichtung vorgesehen ist, die Gelatine aufweist und teilplastisch vorgesehen ist.

Weiterhin gelöst wird die Aufgabe mit einer Portionskapsel zur Zubereitung eines Getränks in einer Getränkeherstellungsmaschine, wobei die Portionskapsel ein Basiselement mit einem Flansch und mit einem Hohlraum zum Aufnehmen eines Getränkerohmaterials und einen den Hohlraum verschließenden Kapseldeckel aufweist, wobei der Kapseldeckel an dem Flansch befestigt ist und auf der dem Kapseldeckel gegenüberliegenden Fläche eine Dichtung vorgesehen ist, die Gelatine aufweist und teilelastisch vorgesehen ist.

Die zu diesem Gegenstand der vorliegenden Erfindung gemachten Ausführungen gelten für die anderen Ausführungen der vorliegenden Erfindung gleichermaßen und umgekehrt. Merkmale, die im Zusammenhang mit dieser Ausführungsform der vorliegenden Erfindung gemacht worden sind können in andere Gegenstände der vorliegenden Erfindung übernommen werden.

Die folgenden Ausführungen gelten für beide Gegenstände der vorliegenden Erfindung gleichermaßen.

Diese Gegenstände der vorliegenden Erfindung betreffen eine Portionskapsel, die beispielsweise zur Getränkeherstellung eingesetzt wird. Beispielsweise wird mit der Portionskapsel Kaffee oder Espresso oder Tee hergestellt. Dafür wiest die Portionskapsel ein Basiselement mit einem Boden und Seitenwänden auf, die einen Hohlraum aufspannen, in den das Getränkerohmaterial eingefüllt wird. Der Hohlraum wird dann mit einem Kapseldeckel verschlossen. Zur Herstellung des Getränks wird die Portionskapsel beispielsweise mit heißem Wasser durchströmt. Vorzugsweise unterscheiden sich der Werkstoff, aus dem die Dichtung und das Basiselement gefertigt sind. Vorzugsweise ist das Basiselement aus einem metallischen Werkstoff, insbesondere Aluminium gefertigt.

Vorzugsweise weist die Portionskapsel eine Seitenwand und einen Boden auf. Die Seitenwand ist vorzugsweise konisch oder zylindrisch vorgesehen und insbesondere einstückig mit dem Boden verbunden. An dem dem Boden gegenüberliegenden Ende der Seitenwand weist diese einen, insbesondere kreisringförmigen, Flansch auf, der vorzugsweise einstückig mit der Seitenwand verbunden ist und in einem Winkel, insbesondere einem stumpfen Winkel, zu dieser vorgesehen ist.

An einer Seite des Flansches ist in der Regel ein Kapseldeckel angeordnet, insbesondere gesiegelt, der einen Hohlraum in dem Basiselement, in dem sich ein Getränkerohmaterial befindet, abdichtet. An der dem Kapseldeckel gegenüberliegenden Seite des Flansches ist die Dichtung vorgesehen.

Erfindungsgemäß ist die Dichtung teilplastisch und/oder teilelastisch vorgesehen. Einmal verformt bleibt die Dichtung also nicht in der verformten Form und/oder nimmt seine ursprüngliche Form nicht wieder an. Beispielsweise verformt sich die Dichtung beim Schließen der Brühkammer teilplastisch. Dadurch wird eine gute Dichtwirkung erzielt und die Dichtwirkung bleibt zumindest teilweise bestehen auch wenn der Schließdruck der Kammerteile nachlässt. Teilplastisch im Sinne der Erfindung bedeutet, dass sich der Abdruck, den die Brühkammer in die Dichtung eindrückt nur teilweise rückformt. Vorzugsweise beträgt die Rückformung 10 -40 % des von der Brühkammer erzeugten maximalen Abdrucks. Vorzugsweise beträgt die Abweichung des Querschnitts der Dichtung nach Verformung und Rückformung zwischen 10 und 40 % bezogen auf den Querschnitt der Dichtung vor der Verformung. Die Dichtung ist demnach teilelastisch und formt sich teilweise zurück nachdem der Druck von der Brühkammer nachgelassen hat. Die Dichtung unterscheidet sich folglich von einer gummielastischen Dichtung, die sich vollständig zurückformen wird, wenn der Druck der Brühkammer nachlässt. Die Dichtung unterscheidet sich auch von einer plastisch verformbaren Dichtung, bei der die maximale Verformung der Dichtung zumindest im wesentlichen erhalten bleibt.

Biopolymer gemäß der vorliegenden Erfindung sind Polymere, die aus nachwachsenden Rohstoffen erhalten werden und/oder biologisch abbaubar, insbesondere vollständig biologisch abbaubar, sind. Die Herstellung dieser Biopolymere kann dabei umfassende Reinigungsschritte und/oder Modifizierungsschritte beinhalten. Erfindungsgemäß können auch Mischungen von zwei oder mehreren Biopolymeren eingesetzt werden, wobei auch Mischungen von zwei oder mehr Biopolymeren unterschiedlicher Klassen, wobei Gelatine und Polysacharide oder in Betracht kommen. Diese Materialien haben den weiteren Vorteil, dass die daraus erhaltenen Basiselemente vegan und/oder koscher und/oder halal hergestellt werden können.

Erfindungsgemäss besteht zumindest ein Teilbereich der Dichtung zumindest teilweise aus Gelatine, Polysacchariden, Polylactiden, Cellulosen oder Mischungen aus zwei oder mehr dieser Biopolymere. Vorzugsweise beträgt der Biopolymeranteil in dem Material, aus dem die Dichtung hergestellt wird, > 30 Gew.-%, vorzugsweise > 40 Gew.-%, noch mehr bevorzugt > 50 Gew.-% und am meisten bevorzugt > 55 Gew.-%. Vorzugsweise weist das Material Glycerin und Wasser auf. Vorzugsweise weist diese Mischung einen Vernetzer auf.

Als Vernetzer eignet sich beispielsweise ein Tannin.

Insbesondere kann die Dichtung auch vollständig aus Biopolymer, insbesondere Gelatine, bestehen.

Erfindungsgemäss besteht zumindest ein Teilbereich der Dichtung zumindest teilweise aus Gelatine. Vorzugsweise beträgt der Gelatine- und/oder Polysacharid- und/oder Celluloseanteil des Materials, aus dem zumindest ein Teilbereich der Dichtung hergestellt wird > 70 Gew.-%, vorzugsweise > 80 Gew.-%, noch mehr bevorzugt > 90 Gew.-% und am meisten bevorzugt > 95 Gew.-%. Insbesondere kann die Dichtung auch vollständig aus Biopolymer bestehen.

Erfindungsgemäss besteht zumindest ein Teilbereich der Dichtung aus Gelatine. Vorzugsweise beträgt der Gelatine- und/oder Hydroxypropylmethylcellulose- und/oder Pullulananteil des Materials, aus dem zumindest ein Teilbereich der Dichtung hergestellt wird > 70 Gew.-%, vorzugsweise > 80 Gew.-%, noch mehr bevorzugt > 90 Gew.-% und am meisten bevorzugt > 95 Gew.-%. Insbesondere kann die Dichtung auch vollständig aus Biopolymer bestehen.

Gelatine ist vorzugsweise ein tierisches Protein, vorzugsweise ein Stoffgemisch. Hauptbestandteil ist vorzugsweise denaturiertes bzw. hydrolysiertes Kollagen, das aus dem Bindegewebe verschiedener Tierarten, vor allem Schweinen und Rindern, aber auch Fischen und Geflügel produziert werden kann. Bei der Gelatine kann es sich aber auch um pflanzliche Gelatine handeln, die meistens Polysacharide sind.

Als Gelatine kommt vorzugsweise insbesondere Gelatine zum Einsatz, wie sie im Bereich der pharmazeutischen Technologie zur Herstellung von Hartgelatine oder Weichgelatinekapseln Verwendung findet. Die Gelatine kann geschäumt sein. Dieses Schäumen kann mit einem Gas, insbesondere Luft erfolgen.

Vorzugsweise weist die Gelatine in der Dichtung einen Wassergehalt von 1 - 50 Gew %, vorzugsweise 6-20 Gew.%, noch mehr bevorzugt von 9-18 Gew.-%, viel mehr bevorzugt 9 -16 Gew.-% auf.

Vorzugsweise kann die Gelatine, wie sie zur Herstellung der Dichtung eingesetzt wird, einen Bloom-Wert von 10 - 350, vorzugsweise 50-300, besonders bevorzugt von 150-280 Bloom oder 180-280 aufweisen.

Vorzugsweise ist die Gelatine gehärtet und/oder wasserunlöslich gemacht. Alternativ dazu ist die Gelatine gehärtet und/oder temporär wasserunlöslich oder temporär feuchtigkeitsresistent. Unter einer temporär wasserunlöslichen oder temporär feuchtigkeitsresistenten Gelatine wird beispielsweise Gelatine verstanden, die nach dem Gebrauch der Kapsel und/oder unter Umwelteinflüssen, beispielsweise Feuchtigkeit, Sonnenstrahlung und/oder Mikroorganismeneinfluss nach einer gewissen Zeit, beispielsweise nach 1-28 Tagen, insbesondere 1-14 Tagen, bevorzugt 1-7 Tagen, besonders bevorzugt 1-5 Tagen, Anzeichen einer Zersetzung zeigt.

Dies ist beispielsweise durch Vernetzung des Produktes mit einer oder mehreren Chemikalien erreichbar, also insbesondere ein Prozess, der das Molekulargewicht des Proteins wirksam erhöht. Dafür eignen sich beispielsweise Alginsäure-Alkylenglykolderivate, mit Natriumperoxid oxidierte Alginsäure, Amylopectindialdehydoktenylsuccinat, Bisacryloylurea, Bis(azidinethyl)sulfon, Bis(bromacetyl)ethylendiamin, Bis(chlormethyl)adipat, Bis(chlormethyl)diethylmalonat, Bis(chloracetyl)dimethylendiamin, Benzoldisulfonylfluorid, Bromessigsäure, Carbodiimide, Carboxylbenzylbromid, Bis(chlorethyl)urea, Chromacetat und - alaune, Cyallurchlorid, Dialdehydstärke behandelt mit kaustischer Soda, Dichlorhydroxy-s-triazin, Natriumsalz, Dichlorquinoxolinkarbonylchlorid, Diethylenurea, Diformyldihydroxytrioxanonan, Ditrioxynaphthalin, Difluordinitrobenzol, Dihydroxydioxan, Diglycidylmono(propylenchlorhydrin)ether von Glycerin, Dihydroxymaleillsäure, Di(maleimido)benzol, Di(maleimido-)hexan, Dimaleimid, Dimethylaminophosphoryl, Bis(dimethylamino)phosphorylchlorid, Dimethylbis(vinylsulfonyl)benzol, Dinatriumsalz, Tris(sulfatetyl)sulfonium-Innerethersalze, Ethylenglykol, Ethoxymethylisocyanat, Formalin(formaldehyd, Fluorsulfonylazetophenon, Glycerin, Gummi arabicum, beispielsweise oxidiert mit Perjodsäure, Glutaraldehyd, Hydroxytetramethylhydrooxazoniumchlorid, Milchsäure, Methotoluolsulfonat, Mono-I-O-bromethylmaleat, Methylendiethansulfonamid, Methansulfonsäurehalogenalkoholester, Mercaptoethylaziridin, Methylglucanopyranosid, Naphthalindisulforylfluorid, Pektinsäure, Peroxydisulfat, Phenolformaldehydharze, Phenyltriazinidinylsilan, Phloroformalin, Phosphonitrilchlorid, Phloroglucin, Polyurethan, Polyformal(e), Polyacrolein, Polyvinylmaleat, Kaliumpermanganat, Kaliumferrocyanid, Pyromellithanhydrid, Resorcindiglycidylether, Resorcin, Saccharid(e), Sulfanilinodichloro-s-triazin, Natriumhypochlorit, Natriumsalz von Dichlorhydroxytriazin, Stearylaminobenzoyl-Essigsäuure, Sucrose, oxidiert mit Perjodat,Tannin, Tetrahydroxyphenol, Trimellithanhydrid, Trimethylenbis(isomaleimid), Tris(chloracetyl)hexahydrotriazin, Tetraisopropyltitanat und/oder deren Gemisch aus mindestens zwei der oben genannten Substanzen.

Polysacharid ist der Hauptbestandteil von pflanzlichen Zellwänden. Vorzugsweise wird das Polysacharid in Form von Cellulose, beispielsweise Methyl-Cellulose und/oder Hydroxypropylmethyl-Cellulose und/oder Celluloseacetat, vorgesehen. Andere Cellulose basierende Verbindungen sind ebenfalls denkbar. Alternativ kann das Polysacharid in Form von Pullulan vorgesehen. Das Polysacharid kann als Mischung von mehreren Substanzen zur Verfügung gestellt werden. Weiterhin kann zumindest ein Teilbereich des Basiselements und/oder des Kapseldeckels ganz oder teilweise aus Cellulose, beispielsweise Methyl-Cellulose und/oder HydroxypropylmethylCellulose und/oder Celluloseacetat bestehen. Andere Cellulose basierende Verbindungen sind ebenfalls denkbar.

Unter Cellulosen werden erfindungsgemäß auch deren Derivate verstanden, insbesondere Celluloseether, welche durch teilweise oder vollständige Substitution der Wasserstoff-Atome der Hydroxy-Gruppen in der Cellulose entstehen. Diese Celluloseether können vorzugsweise ausgewählt werden aus der Gruppe bestehend aus Carboxymethylcellulose, Methylcellulose, Ethylcellulose, Hydroxyethylcellulose, Hydroxypropylcellulose, Methylethylcellulose, Hydroxyethylmethylcellulose, Hydroxypropylmethylcellulose, Ethylhydroxyethylcellulose und Carboxymethylhydroxyethylcellulose. Erfindungsgemäß können dabei auch Mischungen aus zwei oder mehr dieser Celluloseethyer zum Einsatz kommen.

Ganz besonders bevorzugt ist Hydroxypropylmethylcellulose. Eine entsprechend geeignete Hydroxypropylmethylcellulose wird beispielsweise auch in der Herstellung von veganen Hartkapseln im Bereich der pharmazeutischen Technologie eingesetzt.

Vorzugsweise weist die Hydroxypropylmethylcellulose in der Dichtung einen Wassergehalt von 1-23 Gew.%, noch mehr bevorzugt von 1,5-20 Gew.-%, viel mehr bevorzugt von 2,0-15 Gew.-% und am meisten bevorzugt 2,5-10 Gew.-% auf.

Vorzugsweise wird im folgenden unter der Bezeichnung Kunststoff basierend auf Gelatine und/oder Polysaccharid und/oder Cellulose, insbesondere Kunststoff basierend auf Gelatine und/oder Hydroxypropylmethylcellulose und/oder Pullulan verstanden.

Vorzugsweise wird das Biopolymer, insbesondere der Kunststoff basierend auf Gelatine und/oder Polysacharid und/oder Cellulose, als Film/Folie zur Verfügung gestellt, die dann geformt, insbesondere tiefgezogen wird, um die Dichtung zu erhalten. Es ist aber auch möglich das Biopolymer, insbesondere den Kunststoff, zu verflüssigen und zu gießen und/oder zu spritzen, um so die gewünschte Form der Dichtung zu erhalten. Nach dem Gießen wird das Biopolymer gehärtet, insbesondere unter Kälteeinfluss. Die so erhaltene Dichtung kann an dem Basiselement, insbesondere an dessen Flansch angeordnet werden.

Alternativ bevorzugt wird eine Form der herzustellenden Dichtung ein- oder mehrmals in ein flüssiges Biopolymer, insbesondere eine flüssige Kunststoffmasse, eingetaucht bis die gewünschte Materialstärke erreicht wird.

Noch mehr bevorzugt wird das Biopolymer in eine Sicke, die eine Bördelung am äußeren Rand des Flansches und der Kapselkörper bildet, eingefüllt, beispielsweise mit einer Düse, vorzugweise während sich die Portionskapsel dreht. Ganz besonders bevorzugt ist zumindest ein Teilbereich des Basiselementes, insbesondere der Flansch vorm, beim und/oder nach dem Auftragen des Biopolymers, insbesondere der Gelatine, gekühlt.

Das Auftragen des Biopolymers kann nach dem Verschließen der Portionskapsel durch eine Deckelfolie erfolgen. Es ist aber auch möglich das Basiselement mit der Dichtung zu versehen und das Basiselement sodann zu befüllen und zu verschließen.

Das Biopolymer wird beispielsweise mittels Trocknung, Wärme- und/oder Kältebehandlung und/oder Vernetzung, beispielsweise mittels IV- oder UV-Strahlung gehärtet, bis das Biopolymer, insbesondere der Kunststoff, so weit erstarrt ist, dass er die Verwendung als Basiselement gemeinsam mit der Dichtung insbesondere in der weiteren Produktion, zulässt.

Durch mehrmaliges Eintauchen der Form kann eine Dichtung mit mehreren Schichten erzeugt werden. Die Form kann nacheinander in verschiedene flüssige Biopolymere eingetaucht werden. Die Schichten, die durch das Eintauchen in verschiedene flüssige Biopolymere erzeugt werden, können sich hinsichtlich ihrer optischen Eigenschaften, ihrer UV-Beständigkeit, Härte, Verformbarkeit und/oder Dichtheit gegenüber Flüssigkeiten unterscheiden.

Vorzugsweise ist eine Schicht, insbesondere eine Schicht, die Gelatine aufweist, geschäumt. Das Schäumen kann beispielsweise mit einem Treibgas erfolgen. Vorzugsweise wird diese Schicht mit einer Haftvermittler Schicht, die besonders bevorzugt Gelatine aufweist, kombiniert. Besonders bevorzugt verbessert diese Haftvermittlerschicht die Haftung zwischen der geschäumten Schicht und einem Metall-Basiselement, insbesondere einem Aluminium aufweisenden Basiselement. Eine weitere Schicht kann eine Schutzschutzschicht sein, die beispielsweise verhindert, dass eine Bipolymer-, insbesondere eine Gelatine-Schicht, aufweicht und/oder quillt.

Ganz besonders bevorzugt weist die Dichtung eine geschäumte Gelatineschicht und eine Haftvermittlerschicht, die die Haftung mit einem Aluminium-Basiselement verbessert und einer Schutzschicht, die ein Aufweichen und/oder Quellen, insbesondere der geschäumten Schicht zumindest vermindert, vorzugsweise verhindert. Vorzugsweise weist die geschäumte Schicht eine größere Schichtdicke als mindestens eine andere, vorzugsweise eine der anderen beiden Schichten, auf.

Vorzugsweise wird zumindest der Teil der Oberfläche des Basiselementes, insbesondere des Kragens/Flansches, der mit dem Biopolymer, insbesondere der Gelatine, in Kontakt kommt, vorbehandelt, um die Haftung zwischen Biopolymer und dem Basiselement, insbesondere ein Basiselement aus Aluminium zu verbessen. Eine derartige Vorbehandlung kann beispielsweise eine Plasmahandlung und/oder eine Behandlung mit Säure sein.

In diesem Zusammenhang hat es sich als vorteilhaft erwiesen, wenn die Form eine Tauchform der Dichtung ist, wobei die Tauchform eine Kontur mit einem Tauchbereich aufweist, welcher in das flüssige Biopolymer eingetaucht wird. Der Tauchbereich entspricht bevorzugt einem Negativ der Kontur der herzustellenden Dichtung. Bei dem Herstellungsverfahren wird der Tauchbereich der Kontur mit einer Schicht des Biopolymers überzogen. In einem weiteren Schritt kann die Form aus dem flüssigen Biopolymer entnommen werden. Die Schicht des Biopolymers, die die Kontur der Form überzieht, kann erstarren und getrocknet werden. Ein entsprechendes Verfahren ist beispielsweise im Bereich der Pharmazie als Colton-Verfahren zur Herstellung von pharmazeutischen Kapseln bekannt. Insbesondere kann die überzogene Form während des Erstarrens und/oder Trocknens in einer oder mehreren Dimensionen gesteuert werden, um die Ausgestaltung des Basiselements, insbesondere die Form und/oder die Dicke gezielt einzustellen. Noch ein Gegenstand der vorliegenden Erfindung ist ein Verfahren zur Herstellung der erfindungsgemäßen Portionskapsel, bei dem eine Form in ein Biopolymerbad getaucht wird und sich dabei ein Film auf der Oberfläche der Form bildet, der anschließend gekühlt und/oder getrocknet wird. Abschließend wird die Portionskapsel von der Form gelöst und gegebenenfalls noch beschnitten.

Erfindungsgemäss weist das Biopolymerbad Gelatine auf.

Vorzugsweise ist der äußere Rand des Flansches gebördelt.

Vorzugsweise ist das Basiselement aus Metall insbesondere Aluminium gefertigt.

Ein weiterer Gegenstand der vorliegenden Erfindung ist ein Verfahren zur Herstellung der Dichtung einer Portionskapsel, bei dem eine Form in ein Biopolymerbad getaucht wird und sich dabei ein Film auf der Oberfläche der Form bildet, der dabei anschließend gekühlt und/oder getrocknet wird.

Die zu diesem Gegenstand der vorliegenden Erfindung gemachten Ausführungen gelten für die anderen Ausführungen der vorliegenden Erfindung gleichermaßen und umgekehrt. Merkmale, die im Zusammenhang mit dieser Ausführungsform der vorliegenden Erfindung gemacht worden sind können in andere Gegenstände der vorliegenden Erfindung übernommen werden.

Dieser Gegenstand der vorliegenden Erfindung betrifft ein Verfahren zur Herstellung einer Dichtung einer Portionskapsel, bei dem eine Form in ein Biopolymerbad getaucht wird, auf der dann ein Biopolymerfilm anhaftet, der dort erstarrt und dann weiterverwendet werden kann. Gegebenenfalls wird der Film aus der Form entfernt.

Vorzugsweise ist die Form die Negativform der herzustellenden Dichtung.

Noch ein Gegenstand der vorliegenden Erfindung ist ein Verfahren zur Herstellung einer Portionskapsel, bei dem die Gelatine flüssig oder pastös auf den Flansch des Basiselements aufgetragen wird und dort härtet.

Die zu diesem Gegenstand der vorliegenden Erfindung gemachten Ausführungen gelten für die anderen Ausführungen der vorliegenden Erfindung gleichermaßen und umgekehrt. Merkmale, die im Zusammenhang mit dieser Ausführungsform der vorliegenden Erfindung gemacht worden sind können in andere Gegenstände der vorliegenden Erfindung übernommen werden.

Vorzugsweise, weist das Basiselement der Portionskapsel die Form oder Oberfläche auf, an der ein Film aus Biopolymer anhaftet und dort erstarrt und dann die Dichtung für die Portionskapsel bildet. Vorzugsweise wird die Seite des Flansches, auf der der Film aufgetragen wird so ausgerichtet, dass die Schwerkraft den Film an den Flansch drückt und der Film dort erstarrt. Vorzugsweise ist zumindest der Flansch vorm, beim und/oder nach dem Auftragen des Films gekühlt. Der Film kann dadurch aufgetragen werden, dass sich ein Auftragungsmittel und das Basiselement relativ zueinander bewegen, insbesondere drehen. Es können mehrere Schichten aufgetragen werden.

Noch ein Gegenstand ist ein Verfahren zur Herstellung der Dichtung einer Portionskapsel, bei dem Gelatine als Film/Folie zur Verfügung gestellt, die dann geformt, insbesondere tiefgezogen wird und bei dem die geformte Folie als Dichtung für die Portionskapsel verwendet wird.

Die zu diesem Gegenstand der vorliegenden Erfindung gemachten Ausführungen gelten für die anderen Ausführungen der vorliegenden Erfindung gleichermaßen und umgekehrt. Merkmale, die im Zusammenhang mit dieser Ausführungsform der vorliegenden Erfindung gemacht worden sind können in andere Gegenstände der vorliegenden Erfindung übernommen werden.

Die Dichtung kann mit dem Basiselement beispielsweise durch Kleben oder Siegeln verbunden werden.

Ein weiterer Gegenstand der vorliegenden Erfindung ist ein Verfahren zur Herstellung der Dichtung einer Portionskapsel, bei dem das Biopolymer, nämlich der Kunststoff basierend auf Gelatine, verflüssigt wird, um dann gegossen und/oder gespritzt zu werden, um so die gewünschte Form der Dichtung zu erhalten.

Die zu diesem Gegenstand der vorliegenden Erfindung gemachten Ausführungen gelten für die anderen Ausführungen der vorliegenden Erfindung gleichermaßen und umgekehrt. Merkmale, die im Zusammenhang mit dieser Ausführungsform der vorliegenden Erfindung gemacht worden sind können in andere Gegenstände der vorliegenden Erfindung übernommen werden.

Gemäß dieses Gegenstands der vorliegenden Erfindung das flüssige Biopolymer, das Gelatine aufweist, verflüssigt oder bereits flüssig zur Verfügung gestellt und dann in eine Form gegossen und/oder gespritzt und so in die Form der Dichtung gebracht.

Vorzugsweise wird das Biopolymer auf den Flansch der Portionskapsel aufgetragen und härtet dort.

Vorzugsweise wird zumindest ein Teilbereich eines Basiselementes der Portionskapsel vorm, beim und/oder nach dem Auftragen des Biopolymers gekühlt wird.

Noch ein Gegenstand der vorliegenden Erfindung ist ein Verfahren zur Herstellung eines Getränks mit einer erfindungsgemäßen Portionskapsel, bei dem die Portionskapsel, insbesondere deren Flansch zwischen zwei sich schließenden Brühkammerelementen eingespannt und die Dichtung dabei deformiert wird und sich die Deformation danach nur teilweise zurückformt, wenn die Brühkammerelemente wieder geöffnet werden.

Die zu diesem Gegenstand der vorliegenden Erfindung gemachten Ausführungen gelten für die anderen Ausführungen der vorliegenden Erfindung gleichermaßen und umgekehrt. Merkmale, die im Zusammenhang mit dieser Ausführungsform der vorliegenden Erfindung gemacht worden sind können in andere Gegenstände der vorliegenden Erfindung übernommen werden. Gemäß dieses Gegenstands der vorliegenden Erfindung wird die Dichtung beim Schließen der Brühkammerelemente verformt. Dabei wird die Streckgrenze des Biopolymers so weit überschritten, das die Verformung teilplastisch ist. Dadurch ergibt sich eine sehr gute Dichtwirkung und der Auswurf der Portionskapsel aus dem Getränkeherstellungsapparat wird unterstützt.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den wesentlichen Erfindungsgedanken nicht einschränken

### Kurze Beschreibung der Zeichnungen

- **Figur 1**: zeigt eine schematische Schnittbildansicht einer Portionskapsel gemäß einer beispielhaften Ausführungsform der vorliegenden Erfindung.

### Ausführungsformen der Erfindung

In **Figur 1** ist eine schematische Schnittbildansicht einer Portionskapsel 1 zur Zubereitung eines Getränks in einer nicht abgebildeten Getränkeherstellungsmaschine gemäß einer beispielhaften Ausführungsform der vorliegenden Erfindung dargestellt.

Die Portionskapsel 1 weist ein becherförmiges Basiselement 2 und ein an einem umlaufenden Flansch 7 des Basiselements 2 befestigten Kapseldeckel 4 auf. Der Kapseldeckel 4 ist dabei mit dem Flansch 7 insbesondere verschweißt oder verklebt. Das Basiselement 2 besteht aus einem Bodenbereich 6 und einem Wandbereich 8, die vorzugsweise einstückig vorgesehen sind. Innerhalb des Basiselements 2 ist ein Hohlraum 3 ausgebildet, welcher mit Getränkerohmaterial befüllt ist (aus Gründen der Übersichtlichkeit nicht illustriert) und welcher durch den Kapseldeckel 4 verschlossen ist. Auf der dem Kapseldeckel (4) gegenüberliegenden Seite des Flansches ist eine Dichtung angeordnet, die sich beim Schließen der Brühkammer verformt. Vorzugsweise ist die Dichtung zumindest teilweise aus Gelatine gefertigt. Vorzugsweise wird das Dichtungsmaterial flüssig auf den Flansch aufgetragen und härtet dort aus, insbesondere indem das Dichtungsmaterial gekühlt wird. Dabei ist das Basiselement der Portionskapsel vorzugsweise um 180° gedreht, so dass die Schwerkraft das flüssige Dichtungsmaterial gegen den Flansch drückt. Vorzugsweise wird das Basiselement, insbesondere der Flansch, vor dem Auftragen des Dichtungsmaterials gekühlt. Beim Öffnen der Brühkammer stellt sich die Verformung nur teilweise zurück. Nach dem Öffnen der Brühkammer verbleibt folglich eine Deformation in der Dichtung zurück. Die Dichtung formt sich teilweise elastisch zurück, nimmt aber nicht ihre ursprüngliche Form ein.

Die Portionskapsel 1 wird im Gebrauch in einer Getränkeherstellungsmaschine in eine Brühkammer eingeführt. Anschließend wird die Brühkammer geschlossen, beispielsweise indem zwei Brühkammerelemente relativ zueinander bewegt werden. Dabei werden der Kapseldeckel 4 und der Bodenbereich 6 nacheinander oder gleichzeitig perforiert und durch die Perforationsöffnungen im Kapseldeckel 4 Extraktionsflüssigkeit unter Druck in den Hohlraum 3 eingeleitet. Durch die Wechselwirkung zwischen der Extraktionsflüssigkeit und dem Getränkerohmaterial entsteht das gewünschte Getränk, welches die Portionskapsel 1 durch die Perforationsöffnungen im Bodenbereich 6 verlässt und einem Getränkegefäß zugeführt wird. Durch das Filtermedium 9 werden etwaige Partikel des Getränkerohmaterials aus dem Getränk gefiltert und in der Portionskapsel 1 zurückgehalten. Beim Schließen der Brühkammerelemente wird die Dichtung 11 verformt, d.h. nach de, Brühen bleiben Spuren der Brühkammer in dem Dichtungsmaterial sichtbar, die jedoch geringer ausfällt als die Verformung der Dichtung bei geschlossener Brühkammer.

### Bezugszeichenliste

- 1: Portionskapsel
- 2: Basiselement
- 3: Hohlraum
- 4: Kapseldeckel
- 5: Teilbereich
- 6: Bodenbereich
- 7: Flansch
- 8: Wandungsbereich
- 9: Filtermedium
- 10: Bördelung
- 11: Beschichtung

## Patentansprüche

1. Portionskapsel (1) zur Zubereitung eines Getränks in einer Getränkeherstellungsmaschine, wobei die Portionskapsel (1) ein Basiselement (2) mit einem Flansch (7) und mit einem Hohlraum (3) zum Aufnehmen eines Getränkerohmaterials und einen den Hohlraum (3) verschließenden Kapseldeckel (4) aufweist, wobei der Kapseldeckel (4) an dem Flansch befestigt ist und auf der dem Kapseldeckel gegenüberliegenden Fläche eine Dichtung (11) vorgesehen ist, wobei die Dichtung (11) teilplastisch vorgesehen ist, **dadurch gekennzeichnet, dass** die Dichtung Gelatine aufweist.

2. Portionskapsel (1) zur Zubereitung eines Getränks in einer Getränkeherstellungsmaschine, insbesondere nach Anspruch 1, wobei die Portionskapsel (1) ein Basiselement (2) mit einem Flansch (7) und mit einem Hohlraum (3) zum Aufnehmen eines Getränkerohmaterials und einen den Hohlraum (3) verschließenden Kapseldeckel (4) aufweist, wobei der Kapseldeckel (4) an dem Flansch befestigt ist und auf der dem Kapseldeckel gegenüberliegenden Fläche eine Dichtung (11) vorgesehen ist, wobei die Dichtung (11) teilelastisch vorgesehen ist, **dadurch gekennzeichnet, dass** die Dichtung Gelatine aufweist.

3. Portionskapsel (1) nach einem der voranstehenden Ansprüche, **dadurch gekennzeichnet, dass** der äußere Rand des Flansches gebördelt ist.

4. Portionskapsel (1) nach einem der voranstehenden Ansprüche, **dadurch gekennzeichnet, dass** das Basiselement aus Metall insbesondere Aluminium gefertigt ist.

5. Portionskapsel (1) nach einem der voranstehenden Ansprüche, **dadurch gekennzeichnet, dass** die Dichtung eine geschäumte Gelatineschicht aufweist.

6. Portionskapsel nach Anspruch 5, **dadurch gekennzeichnet, dass** die geschäumte Schicht auf einer Oberfläche eine Schutzschicht, insbesondere gegen Quellen und/oder Aufweichen und/oder auf einer Oberfläche, insbesondere einer anderen, vorzugsweise der gegenüberliegenden Oberfläche eine Haftvermittlerschicht zur Verbesserung der Haftung der geschäumten Schicht an dem Basiselement, insbesondere einem Aluminium-Basiselement aufweist.

7. Verfahren zur Herstellung der Dichtung einer Portionskapsel nach einem der Ansprüche 1 - 6, bei dem eine Form der Dichtung in ein Biopolymerbad getaucht wird und sich dabei ein Film auf der Oberfläche der Form bildet, der anschließend gekühlt und/oder getrocknet wird.

8. Verfahren zur Herstellung der Dichtung einer Portionskapsel, **dadurch gekennzeichnet, dass** Gelatine als Film/Folie zur Verfügung gestellt, die dann geformt, insbesondere tiefgezogen, wird und bei dem die geformte Folie als Dichtung an der Portionskapsel vorgesehen wird.

9. Verfahren zur Herstellung der Dichtung einer Portionskapsel, bei dem ein Biopolymer, nämlich der Kunststoff basierend auf Gelatine verflüssigt wird um dann gegossen und/oder gespritzt zu werden.

10. Verfahren zur Herstellung einer Portionskapsel (1) nach einem der vorherigen Ansprüche, **dadurch gekennzeichnet, dass** die Gelatine flüssig oder pastös auf den Flansch (7) des Basiselements (2) aufgetragen wird und dort härtet.

11. Verfahren nach Anspruch 10, **dadurch gekennzeichnet, dass** die Gelatine gekühlt wird.

12. Verfahren nach Anspruch 10 oder 11, **dadurch gekennzeichnet, dass** das Basiselement vor, bei und/oder nach dem Auftragen der Gelatine gekühlt wird.

13. Verfahren zur Herstellung eines Getränks mit einer Portionskapsel gemäß einem der voranstehenden Ansprüche, **dadurch gekennzeichnet, dass** die Portionskapsel, insbesondere deren Flansch (7) zwischen zwei sich schließenden Brühkammerelementen eingespannt und die Dichtung (11) dabei deformiert wird und sich die Deformation danach nur teilweise zurückformt, wenn die Brühkammerelemente wieder geöffnet werden.

## Claims

1. Portion capsule (1) for preparing a beverage in a beverage production machine, the portion capsule (1) having a base element (2) with a flange (7) and with a cavity (3) for accommodating a beverage raw material and a capsule lid (4) closing the cavity (3), wherein the capsule lid (4) is fastened to the flange and a seal (11) is provided on the surface opposite the capsule lid, wherein the seal (11) being provided in a partially plastic manner, **characterized in that** the seal comprises gelatine.

2. Portion capsule (1) for preparing a beverage in a beverage production machine, in particular according to claim 1, wherein the portion capsule (1) comprises a base element (2) with a flange (7) and with a cavity (3) for receiving a raw beverage material and a capsule lid (4) closing the cavity (3), the capsule lid (4) being fastened to the flange and a seal (11) being provided on the surface opposite the capsule lid, the seal (11) being provided in a partially elastic manner, **characterized in that** the seal has gelatine.

3. Portion capsule (1) according to one of the preceding claims, **characterized in that** the outer edge of the flange is flanged.

4. Portion capsule (1) according to one of the preceding claims, **characterized in that** the base element is made of metal, in particular aluminium.

5. Portion capsule (1) according to one of the preceding claims, **characterized in that** the seal has a foamed gelatin layer.

6. Portion capsule according to claim 5, **characterized in that** the foamed layer has on one surface a protective layer, in particular against swelling and/or softening, and/or on one surface, in particular another surface, preferably the opposite surface, an adhesion promoter layer for improving the adhesion of the foamed layer to the base element, in particular an aluminium base element.

7. The method for producing the seal of a portion capsule according to any one of claims 1 - 6, wherein a mold of the seal is immersed in a biopolymer bath, thereby forming a film on the surface of the mold, which is subsequently cooled and/or dried.

8. Method for producing the seal of a portion capsule, **characterized in that** gelatine is provided as a film/foil which is then formed, in particular deep-drawn, and in which the formed film is provided as a seal on the portion capsule.

9. Method for producing the seal of a portion capsule, in which a plastic is liquefied onto gelatine in order to then be molded and/or tipped.

10. Method for producing a portion capsule (1) according to one of the previous claims, **characterized in that** the gelatine is applied in liquid or paste form to the flange (7) of the base element (2) and hardens there.

11. Method according to claim 10, **characterized in that** the gelatine is cooled.

12. Method according to claim 10 or 11, **characterized in that** the base element is cooled before, during and/or after the application of the gelatine.

13. Method for producing a beverage with a portion capsule according to one of the preceding claims, **characterized in that** the portion capsule, in particular its flange (7), is clamped between two closing brewing chamber elements and the seal (11) is deformed in the process and the deformation then only partially returns when the brewing chamber elements are opened again.

## Revendications

1. Capsule portionnée (1) pour la préparation d'une boisson dans une machine à boissons, la capsule portionnée (1) comportant un élément de base (2) avec une bride (7) et une cavité (3) destinée à recevoir une matière première pour boisson et un couvercle de capsule (4) fermant la cavité (3), le couvercle de capsule (4) étant fixé à la bride et un joint d'étanchéité (11) étant prévu sur la surface opposée au couvercle de capsule, le joint d'étanchéité (11) étant prévu de manière partiellement plastique, **caractérisée en ce que** le joint d'étanchéité comprend de la gélatine.

2. Capsule portionnée (1) pour la préparation d'une boisson dans une machine de fabrication de boissons, en particulier selon la revendication 1, la capsule portionnée (1) comportant un élément de base
(2) avec une bride (7) et avec une cavité (3) pour recevoir une matière première de boisson et un couvercle de capsule (4) fermant la cavité (3), le couvercle de capsule (4) est fixé à la bride et un joint d'étanchéité (11) est prévu sur la surface opposée au couvercle de capsule, le joint d'étanchéité (11) étant partiellement élastique, **caractérisée en ce que** le joint d'étanchéité comprend de la gélatine.

3. Capsule portionnée (1) selon l'une des revendications précédentes, **caractérisée en ce que** le bord extérieur de la bride est serti.

4. Capsule portionnée (1) selon l'une des revendications précédentes, **caractérisée en ce que** l'élément de base est fabriqué en métal, en particulier en aluminium.

5. Capsule portionnée (1) selon l'une des revendications précédentes, **caractérisée en ce que** le joint d'étanchéité comporte une couche de gélatine expansée.

6. Capsule portionnée selon la revendication 5, **caractérisée en ce que** la couche expansée comporte, sur une surface, une couche protectrice, en particulier contre le gonflement et/ou le ramollissement, et/ou, sur une surface, en particulier une autre surface, de préférence la surface opposée, une couche d'agent adhésif pour améliorer l'adhérence de la couche expansée à l'élément de base, en particulier à un élément de base en aluminium.

7. Procédé de fabrication du joint d'une capsule portionnée selon l'une des revendications 1 à 6, dans lequel un moule du joint est plongé dans un bain de biopolymère, ce qui forme un film à la surface du moule, qui est ensuite refroidi et/ou séché.

8. Procédé de fabrication du joint d'une capsule portionnée, **caractérisé en ce que** de la gélatine est fournie sous forme de film/feuille, qui est ensuite moulée, en particulier thermoformée, et dans lequel la feuille moulée est prévue comme joint sur la capsule portionnée.

9. Procédé de fabrication du joint d'une capsule portionnée, dans lequel une matière plastique à base de gélatine est liquéfiée pour être ensuite coulée et/ou pointée.

10. Procédé de fabrication d'une capsule portionnée (1) selon l'une des revendications précédentes, **caractérisé en ce que** la gélatine est appliquée sous forme liquide ou pâteuse sur la bride (7) de l'élément de base (2) et y durcit.

11. Procédé selon la revendication 10, **caractérisé en ce que** la gélatine est refroidie.

12. Procédé selon la revendication 10 ou 11, **caractérisé en ce que** l'élément de base est refroidi avant, pendant et/ou après l'application de la gélatine.

13. Procédé de fabrication d'une boisson à l'aide d'une capsule portionnée selon l'une des revendications précédentes, **caractérisé en ce que** la capsule portionnée, en particulier sa bride (7), est serrée entre deux éléments de chambre d'infusion qui se ferment, ce qui déforme le joint (11), et **en ce que** la déformation ne se résorbe ensuite que partiellement lorsque les éléments de chambre d'infusion sont rouverts.
